# EUROPÄISCHE PATENTSCHRIFT

(11) **EP 3 722 528 B1**
(45) Veröffentlichungstag und Bekanntmachung des Hinweises auf die Patenterteilung: **18.08.2021**
(21) Anmeldenummer: 20167990.9
(22) Anmeldetag: 03.04.2020
(51) Int. Cl.: E04D 3/08

(54) **ÜBERDACHUNG IN FORM EINER PERGOLA, EINES GLASDACHS ODER EINES WINTERGARTENS**
CANOPY IN THE FORM OF A PERGOLA, A GLASS ROOF OR A WINTER GARDEN
TOITURE EN FORME D'UNE PERGOLA, D'UN TOIT EN VERRE OU D'UN JARDIN D'HIVER

(30) Priorität: 09.04.2019 DE 102019002578
(43) Veröffentlichungstag der Anmeldung: 14.10.2020
(73) Patentinhaber: STOBAG AG, 5630 Muri (CH)
(72) Erfinder: Scheidegger, Andreas, 5623 Boswil (CH); Stenz, Victor, 5647 Oberrüti (CH)
(74) Vertreter: Lichti - Patentanwälte Partnerschaft mbB

(56) Entgegenhaltungen:
- EP-A1- 2 110 484
- EP-A1- 3 290 611
- WO-A1-88/02052
- DE-U1-202017 006 664
- GB-A- 2 273 114

## Beschreibung

Die Erfindung betrifft eine Überdachung gemäß dem Oberbegriff des Patentanspruchs 1 insbesondere in Form einer Pergola, eines Glasdachs oder eines Wintergartens.

Im Folgenden soll beispielhaft von der Ausgestaltung einer Überdachung in Form einer Pergola ausgegangen werden, die nach Art eines Vordaches an einer Gebäudewand angebracht ist, jedoch ist die Erfindung darauf nicht beschränkt, sondern kann auch bei anderen Überdachungen der genannten Art Verwendung finden.

Bei einer Pergola ist es bekannt, einen stabförmigen Wandanschlussträger an einer Tragkonstruktion insbesondere in Form einer Gebäudewand anzubringen, wobei der Wandanschlussträger im wesentlichen horizontal verläuft.

Mit Abstand von der Gebäudewand sind mehrere vertikale Stützen vorgesehen, auf die ein Querträger aufgesetzt ist, bei dem es sich auch um einen Wasserkanal handeln kann. Der Querträger verläuft im wesentlichen parallel zum Wandanschlussträger und ist mit diesem über eine Vielzahl von Längsträgern verbunden, die sich jeweils senkrecht zum Wandanschlussträger bzw. zum Querträger erstrecken und den Abstand zwischen dem Wandanschlussträger und dem Querträger überbrücken. Auf diese Weise ist ein Raster von rechteckigen Feldern gebildet. Diese Felder können freigelassen werden, um als Rankhilfe für einen Bewuchs zu dienen, es ist jedoch auch möglich, die Felder mit einer Abdeckung beispielsweise in Form von Glasplatten zu bedecken.

Die GB 2 273 114 A zeigt die Anbringung von Längsträgern einer Überdachung an einem Wandanschlussträger. An den Wandanschlussträger sind mehrere Halter angeschweißt, die jeweils eine Bohrung aufweisen, durch die eine Stange geführt ist. Die Stange verläuft auch durch Bohrungen von Längsträgern, so dass die Längsträger um die Stange geschwenkt und in Längsrichtung der Stange verschoben werden können.

Die DE 20 2017 006 664 U1 zeigt einen Wandanschlussträger, in den ein stangenartiger Auflagerabschnitt einstückig eingearbeitet ist. Zwischen einem Längsträger (Sparren) und dem Wandanschlussträger ist ein Sparrenhalter angeordnet, der schwenkbar und längs verschieblich auf den stangenförmigen Auflagerabschnitt des Wandanschlussträgers sitzt.

Die einzelnen Bestandteile der Überdachung werden üblicherweise industriell vorgefertigt und dann am Aufbauort lediglich montiert. Dabei tritt das Problem auf, dass die vorhandene Gebäudewand, an der der Wandanschlussträger angebracht werden soll, häufig nicht eben ist. Bei der Montage versucht man dies auszugleichen, indem der Wandanschlussträger abschnittsweise unterfüttert wird, um übermäßige Biegungen des Wandanschlussträgers im montierten Zustand zu vermeiden. Dies ist auch deshalb notwendig, um sicherzustellen, dass die vorgefertigten Längsträger die gewünschte Ausrichtung erhalten können.

Das Unterfüttern des Wandanschlussträgers zum Ausgleich von Wölbungen der Gebäudewand ist nicht nur aufwändig und kostenintensiv, sondern in vielen Fällen auch für einen außenstehenden Betrachter sichtbar, was in ästhetischer Hinsicht unschön ist.

Aus der WO88/02052 A1, von der im Oberbegriff des Anspruchs 1 ausgegangen wird, ist eine variable Dachbefestigung für eine Dachkonstruktion gezeigt. Dabei ist Wandprofilträger vorgesehen, der an einer Gebäudewand angebracht wird. Auf dem Wandprofilträger werden klippartige Halter aufgesetzt, die das Lager für eine Haltestange bilden, an der ein Bügel schwenkbar gelagert ist. Der Bügel ist mit einem Längsträger verbunden.

Der Erfindung liegt die Aufgabe zugrunde, eine Überdachung der genannten Art zu schaffen, bei der die Position der Halterstange in Längsrichtung der Längsträger relativ zu dem Halteprofil in einfacher Weise einstellbar ist.

Dabei ist vorgesehen, dass die Halter jeweils eine Ausgleichsvorrichtung aufweisen, mittels der die Position der Haltestange relativ zu dem jeweiligen Halter zumindest mit einer Komponente in Längsrichtung des Längsträgers einstellbar ist.

Erfindungsgemäß wird von der Grundüberlegung ausgegangen, eine Unebenheit der Tragkonstruktion bzw. der Gebäudewand nicht in der Fläche zwischen dem Wandanschlussträger und der Tragkonstruktion bzw. der Gebäudewand auszugleichen, sondern innerhalb des Wandanschlussträgers einen Ausgleich von Unebenheiten herbeizuführen. Das Halteprofil des Wandanschlussträgers kann direkt auf die Tragkonstruktion oder die Gebäudewand aufgebracht und insbesondere aufgeschraubt werden. Bei einer unebenen Gebäudewand führt dies dazu, dass auch das Halteprofil zumindest bereichsweise gekrümmt verläuft. An dem Halteprofil sind auf der der Gebäudewand abgewandten Seite mehrere vorzugsweise gleichartige Halter angebracht, die in Längsrichtung des Halteprofils in einem gegenseitigen Abstand angeordnet sind. Eine Haltestange verläuft vorzugsweise parallel im Abstand zu dem Halteprofil und ist an den Haltern jeweils mittels der Ausgleichs- bzw. Verstellvorrichtung einstellbar gelagert. Die Ausgleichsvorrichtung ermöglicht es, dass der Auflagerpunkt zwischen der Haltestange und den einzelnen Haltern jeweils so einstellbar oder auswählbar ist, dass die Haltestange auch dann gradlinig verläuft, wenn das Halteprofil gekrümmt ist und somit die Halter nicht exakt miteinander fluchten.

Zumindest einer der Längsträger und vorzugsweise alle Längsträger besitzen eine Aufhängevorrichtung, mit der sie mit der Haltestange in Eingriff bringbar und an dieser gelagert sind. Somit sind die Längsträger in ihrem dem Wandanschlussträger zugewandten Endabschnitt an der Haltestange abgestützt, die ihrerseits über die Halter an dem Halteprofil gelagert ist.

Die Halter sind vorzugsweise als plattenförmige Bügel ausgestaltet, wobei zumindest ein plattenförmiger Abschnitt sich im wesentlichen vertikal und senkrecht zur Längsrichtung des Halteprofils erstreckt.

Die Aufhängevorrichtung weist eine Ausnehmung des Längsträgers auf, mit der der Längsträger von oben auf die Haltestange aufsetzbar ist bzw. in diese eingehängt wird. Wenn die Haltestange einen Kreisquerschnitt aufweist, ist der Querträger um die Haltestange schwenkbar, ohne dass es dazu eines speziellen Lagers bedarf.

In Weiterbildung der Erfindung ist vorgesehen, dass die Halter jeweils ein Langloch aufweisen, und dass die Haltestange jeweils durch das Langloch hindurch verläuft. Das Langloch ist dabei so ausgerichtet, dass es zumindest eine Richtungskomponente senkrecht zur Längserstreckung des Halteprofils aufweist und insbesondere dass seine Längserstreckung senkrecht zu der Gebäudewand bzw. der Kontaktfläche zwischen dem Wandanschlussträger und der Gebäudewand verläuft. Somit verläuft das Langloch vorzugsweise auch senkrecht zur Längsrichtung des Halteprofils. Alternativ oder zusätzlich dazu kann es vorgesehen sein, dass das Langloch sich mit zumindest einer Richtungskomponente in Längsrichtung der Längsträger und vorzugsweise in Längsrichtung der Längsträger oder parallel dazu erstreckt.

Die Abmessungen des Langlochs sind vorzugsweise so gewählt, dass die Haltestange in Längsrichtung des Langlochs verschieblich ist und senkrecht dazu unter enger Passung in dem Langloch gehalten ist. Auf diese Weise ist nur eine vorzugsweise lineare Verstellung der Haltestange relativ zu dem Halter in Längsrichtung des Langlochs möglich, während die Haltestange senkrecht dazu durch das Langloch fixiert ist.

Vorzugsweise ist in dem Langloch ein Lagerteil angeordnet und insbesondere am Halter verschieblich gelagert, auf das die Haltestange aufgelegt ist, so dass eine vergrößerte Auflagefläche für die Haltestange gegeben ist. Die Haltestange kann zusammen mit dem Lagerteil relativ zum Halter bzw. relativ zum Langloch verstellt werden.

Vorzugsweise besitzt die Haltestange über ihre gesamte Länge einen konstanten Querschnitt, wobei sie beispielsweise mit einem Rechteckquerschnitt, einem Quadratquerschnitt, oder einem Kreisquerschnitt ausgestaltet sein kann.

In Weiterbildung der Erfindung kann vorgesehen sein, dass der Längsträger mittels der Aufhängevorrichtung schwenkbar um eine Längsachse der Haltestange oder um eine dazu parallele Achse an der Haltestange gelagert ist. Dies ermöglicht es, die Neigung der Längsträger nachträglich individuell einzustellen, um bei der Montage eventuelle Maßungenauigkeiten auszugleichen.

In Weiterbildung der Erfindung kann vorgesehen sein, dass zwischen benachbarten Haltern eine Auflagerleiste angeordnet ist, die vorzugsweise auf die Haltestange aufgelagert und insbesondere auf diese aufgerastet ist. Die Auflagerleiste kann dazu dienen, Abdeckungen, beispielsweise eine Glasplatte, in dem Zwischenraum zwischen benachbarten Haltern abzustützen. Vorzugsweise wird die Auflagerleiste auf ihrer unteren, der Haltestange zugewandten Seite mit Halteelementen versehen, die auf die Haltestange aufgesetzt und insbesondere auf diese aufgerastet werden.

In bevorzugter Ausgestaltung der Erfindung ist vorgesehen, dass die Halter längs einer Führung des Halteprofils verstellbar und insbesondere verschiebbar sind und in der Führung mittels einer Befestigungsvorrichtung beispielsweise in Form von Spannschrauben festlegbar sind. Auf diese Weise kann die Position der einzelnen Halter in Längsrichtung des Halteprofils in einfacher Weise eingestellt, durch Aktivierung der Befestigungsvorrichtung fixiert und gegebenenfalls später jederzeit wieder verändert werden.

In einer möglichen Ausgestaltung der Erfindung kann vorgesehen sein, dass die Haltestange auf die Halter aufgelegt ist. Vorzugsweise ist jedoch vorgesehen, dass die Halter von der Haltestange durchdrungen sind, wodurch vermieden ist, dass die Haltestange sich von den Haltern löst und herunterfällt.

Insbesondere kann vorgesehen sein, dass jeder Halter insbesondere in seinem plattenförmigen Abschnitt eine Bohrung aufweist, durch die die Haltestange hindurchgeführt ist.

Weitere Einzelheiten und Merkmale der Erfindung sind aus der folgenden Beschreibung eines Ausführungsbeispiels unter Bezugnahme auf die Zeichnung ersichtlich. Es zeigen:
- Fig. 1: eine schematische perspektivische Darstellung einer Überdachung in Form einer Pergola,
- Fig. 2: eine ausschnittsweise, vergrößerte Darstellung des Wandanschlussträgers,
- Fig. 3: einen Querschnitt durch den Wandanschlussträger gemäß Figur 2 vor dem Einhängen des Längsträgers,
- Fig. 4: eine Figur 3 entsprechende Darstellung nach Einhängen des Längsträgers,
- Fig. 5: eine Figur 4 entsprechende Darstellung nach Anbringung der Auflagerleiste und
- Fig. 6: eine ausschnittsweise perspektivische Aufsicht auf die Überdachung nach Anbringung von Abdeckelementen.

Figur 1 zeigt in perspektiver schematischer Darstellung eine Überdachung 10 in Form einer Pergola, die einen Wandanschlussträger 11 aufweist, der an einer nur schematisch dargestellten Tragkonstruktion T und insbesondere an einer Gebäudewand angebracht ist.

Mit Abstand zu dem Wandanschlussträger 11 ist parallel dazu ein Querträger 12 angeordnet, bei dem es sich um einen Wasserkanal handeln kann und der in seinen Endbereichen über vertikale Stützen 14 und 15 am Erdboden abgestützt ist. Zwischen dem Wandanschlussträger 11 und dem Querträger 12 erstrecken sich mehrere sparrenartige Längsträger 13, die in gegenseitigem Abstand angeordnet sind und jeweils den Abstand zwischen dem Wandanschlussträger 11 und dem Querträger 12 überbrücken. Wie Figur 1 zeigt, verlaufen die Längsträger 13 senkrecht zum Wandanschlussträger 11 und zum Querträger 12.

Der Wandanschlussträger 11, der Querträger 12 und die Längsträger 13 bilden ein gitterartiges Raster mit rechteckförmigen Feldern 16. Die rechteckförmigen Felder 16 können offengelassen werden, um sie von Pflanzen im Laufe der Zeit zuwachsen zu lassen, alternativ ist es jedoch auch möglich, in die Felder 16 jeweils ein Abdeckelement 32 (s. Fig. 6), beispielsweise in Form einer Glasscheibe einzulegen oder eine großflächige Abdeckung auf die Längsträger 13 aufzulegen.

Wie Figur 2 zeigt, umfasst der Wandanschlussträger 11 ein langgestrecktes, stabförmiges Halteprofil 17, das über seine gesamte Länge einen gleichbleibenden Querschnitt aufweist und an seinen axialen Enden durch Abdeckungen 28 abgedeckt ist. An dem Halteprofil 17 sind mehrere Halter 18 angebracht, die in Längsrichtung des Halteprofils 17 in gegenseitigem Abstand angeordnet sind. Wie Figur 2 zeigt, ist jeder Halter 18 als L-förmiger Bügel mit zwei plattenförmigen Abschnitten ausgestaltet, wobei ein 1. plattenförmiger Abschnitt der Rückseite des Halteprofils 17, die mit der Tragkonstruktion T in Anlage kommt, zugewandt ist und sich im wesentlichen parallel zu dieser erstreckt. Der andere plattenförmige Abschnitt steht im rechten Winkel dazu in vertikaler Ausrichtung hervor.

Wie Figur 3 zeigt, sind in dem Halteprofil 17 zwei in Längsrichtung verlaufende kanalartige Führungen 27 ausgebildet, in die jeweils eine Befestigungsvorrichtung 20, beispielsweise der Kopf einer Spannschraube, eingreift. Die Befestigungsvorrichtungen 20 sind mit dem Halter 19 verbunden und können längs der kanalartigen Führung 27 verschoben werden. Durch Aktivierung der Befestigungsvorrichtung 20 bzw. Festziehen der jeweiligen Spannschraube kann der Halter 18 in seiner Position längs des Halteprofils 17 fixiert werden.

In dem hervorstehenden plattenförmigen Abschnitt des Halters 18 ist eine Ausgleichs- und Verstellvorrichtung 21 in Form eines Langloches 22 ausgebildet. Das Langloch 22 hat eine Längserstreckung in Richtung einer Achse D, die senkrecht zu der rückseitigen Fläche 17a des Halteprofils 17 verläuft.

Eine Haltestange 19, die im vorliegenden Beispiel einen Kreis- bzw. Ringquerschnitt aufweist, verläuft parallel zum Halteprofil 17 in Abstand zu diesem und ist jeweils durch das Langloch 22 der Halter 18 hindurchgeführt. Wie Figur 2 zeigt, ist die Haltestange 19 auch zusätzlich in den endseitigen Abdeckungen 28 des Halteprofils 17 gelagert.

Innerhalb des Langlochs 22 ist ein Lagerteil 33 angeordnet, auf das die Haltestange 19 aufgelegt ist, so dass eine vergrößerte Auflagefläche für die Haltestange 19 gegeben ist.

Die Abmessungen einerseits des Langlochs 22 und andererseits der Haltestange 19 sind so aufeinander abgestimmt, dass die Haltestange 19 zusammen mit dem Lagerteil 33 in Längsrichtung des Langlochs 22, d.h. in Richtung der Achse D verschieblich ist, wie es durch den Doppelpfeil R₁ in Fig. 3 angedeutet ist, und andererseits senkrecht dazu, d.h. gemäß Figur 3 in vertikaler Richtung unter enger Passung in dem Langloch 22 gehalten ist.

Wie in Figur 4 angedeutet ist, besitzt der Längsträger 13 an seinem dem Wandanschlussträger 11 zugewandten Ende eine hakenartige Konfiguration, die eine Aufhängevorrichtung 23 mit einer nach unten öffnenden Ausnehmung 24 bildet. Die Abmessung der Ausnehmung 24 ist an die Abmessung der Haltestange 19 so angepasst, dass die Haltestange 19 unter enger Passung in der Ausnehmung 24 sitzt, so dass eine Querverschiebung des Längsträgers 13 in seiner Längsrichtung verhindert ist. Gleichzeitig ist der Längsträger 13 um die Längsachse L der Haltestange 19 schwenkbar, wie es durch den Doppelpfeil R₂ in Figur 4 angedeutet ist.

Wenn die Felder 16 der Überdachung 10 durch eine Abdeckung ausgefüllt werden sollen, kann der Zwischenraum zwischen benachbarten Haltern 18 durch L-förmige Auflagerleisten 25 überbrückt werden. Wie Figur 5 zeigt, ist an der Unterseite der Auflagerleiste 25 ein Stütz-Clip 29 mit einer nach unten öffnenden Rastvorrichtung 30 angeformt. Die Auflagerleiste 25 wird von oben mit ihrer Rastvorrichtung 30 auf die Haltestange 19 aufgesetzt und dann aufgerastet, so dass sie sicher gehalten ist.

Wie Figur 5 zeigt, kann an der Auflagerleiste 25 eine Abdichtleiste 31 vorzugsweise formschlüssig gehalten sein, die dazu dient, eine oberseitig aufgelegtes Abdeckelement 32 (siehe Figur 6), bei dem es sich beispielsweise um eine Glasplatte handeln kann, abzudichten. Das Abdeckelement 32 liegt zusätzlich auf Lagervorsprüngen der Längsträger 13 in üblicher Weise auf.

## Patentansprüche

1. Überdachung (10) mit einem Wandanschlussträger (11) und zumindest einem Querträger (12), die in einem gegenseitigen Abstand angeordnet sind, und mit mehreren in einem gegenseitigen Abstand angeordneten Längsträgern (13), die den Abstand zwischen dem Wandanschlussträger (11) und dem Querträger (12) jeweils überbrücken, wobei zumindest der Wandanschlussträger (11) an einer Tragkonstruktion (T) anbringbar ist, wobei der Wandanschlussträger (11) ein an der Tragkonstruktion (T) anbringbares Halteprofil (17) aufweist, an dem mehrere in einem gegenseitigen Abstand angeordnete Halter (18) angebracht sind, wobei eine Haltestange (19) vorgesehen ist, die an den Haltern (18) gelagert ist, und wobei zumindest einer der Längsträger (13) mittels einer Aufhängevorrichtung (23) mit der Haltestange (19) in Eingriff steht und an dieser gelagert ist, wobei die Halter (18) jeweils eine Ausgleichsvorrichtung (21) aufweisen, mittels der die Position der Haltestange (19) relativ zu dem jeweiligen Halter (18) zumindest mit einer Komponente in Längsrichtung der Längsträger (13) einstellbar ist, wobei die Aufhängevorrichtung (23) eine Ausnehmung (24) des Längsträgers (13) aufweist, **dadurch gekennzeichnet, dass** der Längsträger (13) mit der Ausnehmung (24) von oben auf die Haltestange (19) aufsetzbar ist.

2. Überdachung nach Anspruch 1, **dadurch gekennzeichnet, dass** die Halter (18) jeweils ein Langloch (22) aufweisen und dass die Haltestange (19) durch das Langloch (22) hindurch verläuft.

3. Überdachung nach Anspruch 2, **dadurch gekennzeichnet, dass** das Langloch (22) sich mit zumindest einer Richtungskomponente senkrecht zur Längsrichtung des Halteprofils (17) und/oder mit zumindest einer Richtungskomponente in Längsrichtung der Längsträger (13) erstreckt.

4. Überdachung nach Anspruch 2 oder 3, **dadurch gekennzeichnet, dass** die Haltestange (19) in Längsrichtung des Langlochs (22) verschieblich ist und senkrecht dazu unter enger Passung in dem Langloch (22) gehalten ist.

5. Überdachung nach einem der Ansprüche 1 bis 4, **dadurch gekennzeichnet, dass** die Haltestange (19) einen Kreisquerschnitt aufweist.

6. Überdachung nach einem der Ansprüche 1 bis 5, **dadurch gekennzeichnet, dass** der Längsträger (13) mittels der Aufhängevorrichtung (23) um eine Längsachse (L) der Haltestange (19) oder eine dazu parallele Achse schwenkbar auf der Haltstange (19) gelagert ist.

7. Überdachung nach einem der Ansprüche 1 bis 6, **dadurch gekennzeichnet, dass** zwischen benachbarten Haltern (18) eine Auflagerleiste (25) angeordnet ist, die auf die Haltestange (19) aufgelagert ist.

8. Überdachung nach Anspruch einem der Ansprüche 1 bis 7, **dadurch gekennzeichnet, dass** die Halter (18) längs einer Führung (27) des Halteprofils (17) verstellbar und in der Führung (27) mittels einer Befestigungsvorrichtung (20) festlegbar sind.

9. Überdachung nach einem der Ansprüche 1 bis 8, **dadurch gekennzeichnet, dass** die Halter (18) von der Haltestange (19) durchdrungen sind.

## Claims

1. Canopy (10), having a wall connection support (11) and at least one transverse support (12), which are arranged at a mutual distance, and having a plurality of longitudinal supports (13) which are arranged at a mutual distance and bridge the distance between the wall connection support (11) and each transverse support (12), at least the wall connection support (11) being attachable to a supporting structure (T), the wall connection support (11) having a holding profile (17) which can be attached to the supporting structure (T) and to which a plurality of holders (18) arranged at a mutual distance are attached, a holding rod (19) being provided which is mounted on the holders (18), and at least one of the longitudinal supports (13) engaging with the holding rod (19) by means of a suspension device (23) and being mounted on said holding rod, the holders (18) each having a compensating device (21) by means of which the position of the holding rod (19) relative to the relevant holder (18) can be adjusted at least by a component in the longitudinal direction of the longitudinal support (13), the suspension device (23) having a recess (24) in the longitudinal support (13), **characterized in that** the longitudinal support (13) can be placed with the recess (24) from above on the holding rod (19).

2. Canopy according to claim 1, **characterized in that** the holders (18) each have an elongate hole (22) and **in that** the holding rod (19) extends through the elongate hole (22).

3. Canopy according to claim 2, **characterized in that** the elongate hole (22) extends by at least one directional component perpendicularly to the longitudinal direction of the holding profile (17) and/or by at least one directional component in the longitudinal direction of the longitudinal supports (13).

4. Canopy according to either claim 2 or claim 3, **characterized in that** the holding rod (19) is movable in the longitudinal direction of the elongate hole (22) and is held perpendicularly thereto in a close-fitting manner in the elongate hole (22).

5. Canopy according to any of claims 1 to 4, **characterized in that** the holding rod (19) has a circular cross section.

6. Canopy according to any of claims 1 to 5, **characterized in that** the longitudinal support (13) is mounted on the holding rod (19) so as to be pivotable about a longitudinal axis (L) of the holding rod (19) or an axis parallel to it by means of the suspension device (23).

7. Canopy according to any of claims 1 to 6, **characterized in that** a support strip (25) is arranged between adjacent holders (18) and is supported on the holding rod (19).

8. Canopy according to any of claims 1 to 7, **characterized in that** the holders (18) are adjustable along a guide (27) of the holding profile (17) and can be fixed in the guide (27) by means of a fastening device (20).

9. Canopy according to any of claims 1 to 8, **characterized in that** the holders (18) are penetrated by the holding rod (19).

## Revendications

1. Auvent (10) comportant une poutre de raccordement de paroi (11) et au moins une poutre transversale (12), lesquelles sont disposées à distance mutuelle, et comportant plusieurs poutres longitudinales (13) disposées à distance mutuelle, lesquelles pontent respectivement la distance entre la poutre de raccordement de paroi (11) et la poutre transversale (12), au moins la poutre de raccordement de paroi (11) pouvant être fixée à une structure de support (T), la poutre de raccordement de paroi (11) présentant un profilé de maintien (17) pouvant être fixé à la structure de support (T) et sur lequel sont fixés plusieurs éléments de maintien (18) disposés à distance mutuelle, une tige de maintien (19) étant prévue, laquelle est montée sur les éléments de maintien (18), et au moins l'une des poutres longitudinales (13) étant en prise avec la tige de maintien (19) au moyen d'un dispositif de suspension (23) et étant montée sur celle-ci, les éléments de maintien (18) présentant respectivement un dispositif de compensation (21) au moyen duquel la position de la tige de maintien (19) par rapport à l'élément de maintien (18) respectif est réglable au moins avec un composant dans la direction longitudinale des poutres longitudinales (13), le dispositif de suspension (23) présentant un évidement (24) de la poutre longitudinale (13), **caractérisé en ce que** la poutre longitudinale (13) peut être placée par le haut, avec l'évidement (24), sur la tige de maintien (19).

2. Auvent selon la revendication 1, **caractérisé en ce que** les éléments de maintien (18) présentent respectivement un trou oblong (22) et que la tige de maintien (19) traverse le trou oblong (22).

3. Auvent selon la revendication 2, **caractérisé en ce que** le trou oblong (22) s'étend, avec au moins un composant directionnel, perpendiculairement à la direction longitudinale du profilé de maintien (17) et/ou, avec au moins un composant directionnel, dans la direction longitudinale des poutres longitudinales (13).

4. Auvent selon la revendication 2 ou 3, **caractérisé en ce que** la tige de maintien (19) peut coulisser dans la direction longitudinale du trou oblong (22) et est maintenue perpendiculairement à celui-ci, avec un ajustement serré, dans le trou oblong (22).

5. Auvent selon l'une des revendications 1 à 4, **caractérisé en ce que** la tige de maintien (19) présente une section transversale circulaire.

6. Auvent selon l'une des revendications 1 à 5, **caractérisé en ce que** la poutre longitudinale (13) est montée pivotante sur la tige de maintien (19) autour d'un axe longitudinal (L) de la tige de maintien (19) ou d'un axe parallèle à celui-ci au moyen du dispositif de suspension (23).

7. Auvent selon l'une des revendications 1 à 6, **caractérisé en ce qu'**une bande d'appui (25) est disposée entre des éléments de maintien (18) adjacents et prend appui sur la tige de maintien (19).

8. Auvent selon l'une des revendications 1 à 7, **caractérisé en ce que** les éléments de maintien (18) sont réglables le long d'un guidage (27) du profilé de maintien (17) et peuvent être fixés dans le guidage (27) au moyen d'un dispositif de fixation (20).

9. Auvent selon l'une des revendications 1 à 8, **caractérisé en ce que** les éléments de maintien (18) sont traversés par la tige de maintien (19).
